# EUROPÄISCHE PATENTSCHRIFT

(11) **EP 3 231 532 B1**
(45) Veröffentlichungstag und Bekanntmachung des Hinweises auf die Patenterteilung: **11.11.2020**
(21) Anmeldenummer: 17165692.9
(22) Anmeldetag: 10.04.2017
(51) Int. Cl.: B22D 11/04, B22D 11/08, B22D 11/14, B22D 11/16

(54) **VERFAHREN ZUM STARTEN UND STOPPEN EINER MEHRSTRÄNGIGEN STRANGGIESSMASCHINE, GEMEINSAMER STOPFANTRIEB UND MEHRSTRÄNGIGE STRANGGIESSMASCHINE**
METHODS OF STARTING AND STOPPING A MULTI-STRAND CONTINUOUS CASTING MACHINE, AND SHARED SEALING DRIVE AND MULTI-STRAND CONTINUOUS CASTING MACHINE
PROCÉDÉ DE DÉMARRAGE ET D'ARRÊT D'UNE MACHINE À FONDRE PLUSIEURS FILETS, ENTRAÎNEMENT DE GARNITURE ET MACHINE À FONDRE PLUSIEURS FILETS

(30) Priorität: 12.04.2016 AT 503112016
(43) Veröffentlichungstag der Anmeldung: 18.10.2017
(73) Patentinhaber: Primetals Technologies Austria GmbH, 4031 Linz (AT)
(72) Erfinder: Holzer, Karl, 3350 Haag (AT); Trauner, Alfred, 4320 PERG (AT); Leingruber, Franz, 4552 Wartberg/Krems (AT)
(74) Vertreter: Metals@Linz

(56) Entgegenhaltungen:
- EP-A1- 0 223 078
- EP-A1- 2 574 414
- WO-A2-2014/001145

## Beschreibung

### Gebiet der Technik

Die vorliegende Erfindung betrifft
- ein Verfahren zum Starten des Gießbetriebs einer mehrsträngigen Stranggießmaschine,
- ein Verfahren zum Stoppen des Gießbetriebs einer mehrsträngigen Stranggießmaschine,
- einen Multi-Stopfenantrieb zum Öffnen und Schließen mehrerer Stopfen, und
- eine Mehrsträngige Stranggießmaschine mit dem Multi-Stopfenantrieb.

### Stand der Technik

Verfahren zum Starten bzw. zum Stoppen des Gießbetriebs einer mehrsträngigen Stranggießmaschine, die insbesondere zum Gießen von Langprodukten aus Stahl geeignet ist, sind im Stand der Technik grundsätzlich bekannt.

Aus der WO 2014/001145 A2 ist ein Verteilerwagen mit einem Gießverteiler für eine mehrsträngige Stranggießmaschine zum Gießen von Langprodukten bekannt. Der Verteilerwagen ist auf der Gießbühne zwischen einer Gießposition und einer Parkposition verfahrbar.

Die EP 2 574 414 A1 beschreibt einen Stopfenantrieb, ein Verfahren zum Ausgleich von Elastizitäten bzw. Spielen bei der Ansteuerung des Stopfenantriebs sowie die Verwendung des Stopfenantriebs.

Die EP 0 223 078 A1 beschreibt ein Verfahren zum Anfahren einer Stranggießanlage mit mehreren Strängen, insbesondere zum Angießen von Stahlschmelze aus einem Zwischengefäß, in mehrere Stranggießkokillen mittels regelbarer Ausgussverschlüsse, wobei ein Sollfüllstand der Schmelze innerhalb einer Messstrecke einer jeder Kokille zugeordneten Füllstandsmesseinrichtung liegt, und die sich bildenden Stränge von einem Strangabzugsaggregat mit gleicher Geschwindigkeit abgezogen werden.

Insbesondere bei mehrsträngigen Stranggießmaschinen für Langprodukte, das sind Produkte mit Knüppel-, Vorblock- oder Vorprofilquerschnitt, werden oftmals Stopfenantriebe verwendet. Dabei bewegt ein Stopfenantrieb einen einzelnen Stopfen, sodass der Stopfen einen Ausfluss an flüssigem Stahl aus dem Gießverteiler in eine Kokille öffnen, schließen bzw. regulieren kann. Der Stopfen ist üblicherweise aus feuerfestem Material hergestellt und wird nach einem Verteilerwechsel ausgetauscht.

Vor bzw. nach dem Gießbetrieb wird der Gießverteiler üblicherweise inklusive der montierten Stopfenantriebe in der sogenannten Verteilerwirtschaft transportiert und für die nächste Gießsequenz wiederhergestellt. Während des Transports, des Kippens und der Lagerung des Verteilers besteht ein erhöhtes Risiko die empfindlichen Stopfenantriebe zu beschädigen.

Durch die hohe Anzahl von Stopfenantrieben pro Gießverteiler bei einer mehrsträngigen Stranggießmaschine ist zudem die Montage bzw. Demontage der Stopfenantriebe zeitaufwändig. Die Montage oder Demontage der Stopfenantriebe am heißen Verteiler ist zudem äußerst gefährlich, da der Gießverteiler durch das flüssige Metall bzw. die Metallreste noch sehr heiß ist und das Montagepersonal leicht verletzt werden kann.

### Zusammenfassung der Erfindung

Die Aufgabe der Erfindung ist es, die Zeit für die Montage bzw. Demontage der Stopfenantriebe an einem Gießverteiler zu verringern. Außerdem soll das Beschädigungsrisiko für die Stopfenantriebe in der Verteilerwirtschaft reduziert werden. Schließlich soll das Verletzungsrisiko bei der Montage bzw. Demontage der Stopfenantriebe für das Montagepersonal reduziert werden.

Diese Aufgabe wird durch ein Verfahren zum Starten des Gießbetriebs einer mehrsträngigen Stranggießmaschine nach Anspruch 1 durch folgende Verfahrensschritte gelöst:
- Montieren eines Multi-Stopfenantriebs, insbesondere nach Anspruch 10, an einen Gießverteiler, wobei sich der Gießverteiler in einem Rüstbereich, vorzugsweise auf einer Gießbühne, der Stranggießmaschine, befindet und der Multi-Stopfenantrieb mehrere Stopfen unabhängig voneinander Öffnen und Schließen kann;
- Befestigen von Stopfen am Multi-Stopfenantrieb;
- Aufsetzen des Gießverteilers auf einen Verteilerwagen, wobei sich der Verteilerwagen in einer Parkposition auf der Gießbühne der Stranggießmaschine befindet;
- Herstellen von elektrischen Verbindungen zwischen einer Steuerung der Stranggießmaschine und dem Multi-Stopfenantrieb;
- Aufheizen des Gießverteilers;
- Verfahren des Verteilerwagens in eine Gießposition;
- Befüllen des Verteilers;
- Öffnen von zumindest einen Auslaufkanal aus dem Gießverteiler durch das Bewegen zumindest eines Stopfens des Multi-Stopfenantriebs, wodurch der Gießbetrieb der Stranggießmaschine gestartet wird.

Im Gegensatz zum Stand der Technik wird nur ein einziger Stopfenantrieb ("Multi-Stopfenantrieb" genannt) nach Anspruch 10 - und nicht wie im Stand der Technik üblich mehrere separate Stopfenantriebe - am Gießverteiler montiert, wobei der Multi-Stopfenantrieb mehrere - d.h. zumindest zwei - Stopfen unabhängig voneinander Öffnen und Schließen kann und die einzelnen Stopfenantriebe des Multi-Stopfenantriebs auf einen Balken lösbar befestigt sind. Durch den erfindungsgemäßen Multi-Stopfenantrieb durch wird die Montagezeit verkürzt. Bei der Montage befindet sich der Gießverteiler im sog. Rüstbereich der Stranggießmaschine.

Nach der Montage des Multi-Stopfenantriebs am Gießverteiler werden die Stopfen an den einzelnen Stopfenantrieben befestigt.

Anschließend wird der Gießverteiler mit dem Multi-Stopfenantrieb und den Stopfen auf einem Verteilerwagen aufgesetzt, wobei sich der Verteilerwagen zu dieser Zeit in einer Parkposition auf der Gießbühne der Stranggießmaschine befindet.

Danach werden die elektrischen Verbindungen zwischen einer Steuerung der Stranggießmaschine und dem Multi-Stopfenantrieb hergestellt. Vorzugsweise ist die Steuerung der Stranggießmaschine über einen einzigen Kabelstrang mit dem Multi-Stopfenantrieb verbunden, wodurch wiederum die Montagezeit verringert wird.

Anschließend wird der Gießverteiler, z.B. durch Brenner, aufgeheizt, sodass der Gießverteiler bzw. dessen Ausmauerung durch das anschließende Befüllen mit Stahlschmelze nicht beschädigt wird.

Sodann wird der Verteilerwagen in die Gießposition verfahren. Typischerweise wird der Verteilerwagen durch Schienen auf der Gießbühne geführt. Das zumindest teilweise Befüllen des Gießverteilers mit Stahlschmelze kann entweder in der Park- oder der Gießposition erfolgen, z.B. direkt aus einer Pfanne oder über einen sog. Pfannendrehtrum.

Schließlich wird zumindest ein Auslaufkanal aus dem Gießverteiler durch das Bewegen (typischerweise das Anheben) eines Stopfens des Multi-Stopfenantriebs geöffnet, wodurch Stahlschmelze vom Verteiler in die Kokille gelangt und der Gießbetrieb gestartet wird.

Vorzugsweise wird der Multi-Stopfenantrieb vor der Montage von einem Ablagebereich zum Rüstbereich transportiert.

Das Transportieren erfolgt vorzugsweise mittels eines Transportmanipulators, welcher optional parallel zur Gießbühne verfahrbar oder um eine normal auf die Gießbühne stehende Achse drehbar ist. Dadurch kann der Multi-Stopfenantrieb sicher manipuliert werden. Besonders bevorzugt ist, wenn das Transportieren und das Montieren des Multi-Stopfenantriebs am Gießverteiler mittels ein und desselben Manipulators erfolgen.

Aufgrund des Gewichts des Gießverteilers ist es zweckmäßig, wenn das Aufsetzen des Gießverteilers auf dem Verteilerwagen mittels eines Krans erfolgt.

Die erfindungsgemäße Aufgabe wird auch durch ein Verfahren zum Stoppen des Gießbetriebs einer mehrsträngigen Stranggießmaschine, die einen Gießverteiler auf einem Verteilerwagen und der Gießverteiler einen Multi-Stopfenantrieb, insbesondere nach Anspruch 10, mit mehreren Stopfen aufweist, nach Anspruch 6 durch folgende Verfahrensschritte gelöst:
- Schließen von zumindest einen Auslaufkanal aus dem Gießverteiler durch das Bewegen eines Stopfens des Multi-Stopfenantriebs, sodass alle mit dem Multi-Stopfenantrieb verbundenen Stopfen geschlossen sind;
- Verfahren des Verteilerwagens in eine Parkposition;
- Abkühlen des Gießverteilers;
- Lösen von elektrischen Verbindungen zwischen einer Steuerung der Stranggießmaschine und dem Multi-Stopfenantrieb;
- Abheben des Gießverteilers vom Verteilerwagen;
- Transportieren des Gießverteilers in einen Rüstbereich der Stranggießmaschine;
- Lösen der Stopfen vom Multi-Stopfenantrieb; und
- Demontieren des Multi-Stopfenantriebs vom Gießverteiler.

Dabei wird zuerst zumindest ein im laufenden Gießbetrieb geöffneter Auslaufkanal aus dem Gießverteiler durch das Bewegen (typischerweise das Absenken) eines Stopfens geschlossen, sodass alle Stopfen des Multi-Stopfenantriebs verschlossen sind. Dadurch wird der Gießbetrieb beendet. Anschließend wird der Gießverteiler in die Parkposition verfahren, wo der Gießverteiler - bspw. durch natürliche Konvektion - abkühlen kann. Nach dem Lösen der elektrischen Verbindungen zwischen der Steuerung der Stranggießmaschine und dem Multi-Stopfenantrieb wird der Gießverteiler vom Verteilerwagen abgehoben. Sodann wird der Gießverteiler in den Rüstbereich der Stranggießmaschine transportiert, wo die Stopfen vom Multi-Stopfenantrieb gelöst werden. Das Lösen kann z.B. durch Abschlagen der Stopfen erfolgen. Danach wird der Multi-Stopfenantrieb vom Gießverteiler demontiert. Aufgrund des Gewichts des Gießverteilers ist es zweckmäßig, wenn das Abheben des Gießverteilers vom Verteilerwagen und das Transportieren des Gießverteilers in den Rüstbereich mittels eines Krans erfolgen.

Außerdem ist es vorteilhaft, wenn das Demontieren des Multi-Stopfenantriebs vom Gießverteiler mittels eines Manipulators erfolgt.

Schließlich ist es vorteilhaft, wenn nach dem Demontieren des Multi-Stopfenantriebs vom Gießverteiler der Multi-Stopfenantrieb mittels eines Manipulators in einen Ablagebereich transportiert wird. Besonders bevorzugt ist, wenn das Demontieren und das Transportieren des Multi-Stopfenantriebs mittels desselben Manipulators erfolgen.

Die erfindungsgemäße Aufgabe wird aber auch durch einen Multi-Stopfenantrieb zum Öffnen und Schließen mehrerer Stopfen nach Anspruch 10 gelöst, aufweisend:
- mehrere Stopfenantriebe zum jeweils unabhängigen Öffnen und Schließen eines Stopfens;
- ein Verbindungselement, vorzugsweise ein Balken, auf dem mehrere Stopfenantriebe lösbar befestigt sind; und
- Befestigungsmittel zum Befestigen des Verbindungselements an einem Gießverteiler.

Durch den eine einzige Baueinheit bildenden "Multi-Stopfenantrieb" nach Anspruch 10 können die mehreren Stopfenantriebe bei einer mehrsträngigen Stranggießmaschine rasch am Gießverteiler montiert bzw. demontiert werden.

Eine erfindungsgemäße mehrsträngige Stranggießmaschine nach Anspruch 11 umfasst:
- eine Gießbühne mit mehreren Kokillen zum Stranggießen von Strängen aus Stahl;
- einen Verteilerwagen, der auf der Gießbühne zwischen einer Gießposition und einer Parkposition verfahrbar ist;
- einen Gießverteiler und ein erfindungsgemäßer Multi-Stopfenantrieb, wobei der Multi-Stopfenantrieb lösbar auf dem Gießverteiler montiert und demontiert werden kann;
- einen Rüstbereich für den Gießverteiler und einen Ablagebereich für den Multi-Stopfenantrieb, wobei der Rüstbereich und der Ablagebereich vorzugsweise auf der Gießbühne angeordnet sind;
- einen Manipulator zum Transportieren des Multi-Stopfenantriebs vom Ablagebereich in den Rüstbereich und vice versa;
- einen Kran zum Aufsetzen und Abheben des Gießverteilers vom Verteilerwagen; und
- eine Steuerung der Stranggießmaschine, die mit dem Multi-Stopfenantrieb verbunden werden kann.

Dabei ist der Manipulator zum Montieren und Demontieren des Multi-Stopfenantriebs ausgebildet.

Es ist vorteilhaft, wenn der Manipulator aufweist
- einen Hubzug zum Abheben und Absenken des Multi-Stopfenantriebs;
   und/oder
- eine Verfahreinrichtung zum Verfahren des Manipulators parallel zur Gießbühne.

Der Hubzug kann in einem einfachen Fall als ein auf einem Ausleger angeordneter Kettenflaschenzug ausgebildet sind; die Verfahreinrichtung kann bspw. durch einen Linearantrieb, mehrere Führungsräder und eine Schiene gebildet werden.

### Kurze Beschreibung der Zeichnungen

Weitere Vorteile und Merkmale der vorliegenden Erfindung ergeben sich aus der nachfolgenden Beschreibung nicht einschränkender Ausführungsbeispiele, wobei die folgenden
Figuren zeigen:
Fig 1 eine perspektivische Darstellung eines Gießverteilers mit einem Multi-Stopfenantrieb für vier Stränge,
Fig 2 ein Kreuzriss zu Fig 1,
Fig 3 eine Detailansicht der Aufhängung des Multi-Stopfenantriebs am Gießverteiler von Fig 1,
Fig 4 und 7 ein Grundriss einer schematischen Darstellung von Verfahrensschritten zum Starten des Gießbetriebs einer mehrsträngigen Stranggießmaschine,
Fig 5 eine Aufriss mit einem Verteilerwagen, einen Gießverteiler und einem Manipulator,
Fig 6 ein Grundriss mit dem Ablage- und Rüstbereich einer Stranggießmaschine
Fig 8 ein Grundriss einer erfindungsgemäßen Stranggießmaschine

### Beschreibung der Ausführungsformen

Die Fig 1 zeigt eine perspektivische Darstellung eines Gießverteilers 1, auf dem ein Multi-Stopfenantrieb 2 für vier Stränge einer Stranggießmaschine zum Stranggießen von Knüppelsträngen montiert ist. Der Multi-Stopfenantrieb 2 weist vier Stopfenantriebe 3a...3d und einen gemeinsamen Balken 4 auf.

Die Fig 3 zeigt, dass der Balken 4 auf einen oberen Bolzen 8a des Gießverteilers 1 aufgehängt werden kann. Über die Spanneinheit 7 und den unteren Bolzen 8b wird der Multi-Stopfenantrieb 2 mit dem Gießverteiler 1 verspannt, wodurch eine lösbare Verbindung zwischen dem Gießverteiler 1 und dem Multi-Stopfenantrieb 2 gebildet wird.

Im Falle einer elektrischen Fehlfunktion können die Stopfen 5 von Fig 2 manuell mittels der Notbetätigung 6 geschlossen werden. Die Stopfen 5 sind lösbar über eine Schraubenverbindung 18 mit dem jeweiligen Stopfenantrieb verbunden. Während des Gießbetriebs kann der Stopfen 5 mittels des Stopfenantriebs 3a...3d einen Auslaufkanal 9 vom Gießverteiler zur hier nicht dargestellten Kokille öffnen, schließen oder den Durchfluss einstellen. Bei einer Gießunterbrechung oder nach Gießende schließt der Stopfen 5 den Auslaufkanal 9 ab, sodass keine Stahlschmelze den Gießverteiler 1 verlassen kann. Die Stopfen 5 bestehen aus feuerfestem Material und sind lösbar über die Schraubenverbindung 18 mit einem Stopfenantrieb verbunden; z.B. ist der Stopfen 5 aus Fig 2 lösbar mit dem Stopfenantrieb 3a verbunden.

In den Fig 4 bis 7 sind die Verfahrensschritte zum Starten des Gießbetriebs einer viersträngigen Stranggießmaschine zum Gießen von runden Knüppeln aus Stahl schematisch dargestellt. In Fig 4 rechts ist ein Multi-Stopfenantrieb 2 für vier Stränge dargestellt, der sich in einem Ablagebereich 10 auf der Gießbühne der Stranggießmaschine befindet. In der Mitte der Figur ist der Gießverteiler 1 dargestellt, der sich in einem Rüstbereich 11 der Stranggießmaschine befindet. Der Gießverteiler 1 mit dem daran montierten Multi-Stopfenantrieb 2 ist ganz links dargestellt, wobei der Multi-Stopfenantrieb 2 über zwei Spanneinheiten 7 mit dem Gießverteiler 1 lösbar verbunden ist.

In Fig 6 sind drei Multi-Stopfenantriebe 2 in einem Ablagebereich 10 der Stranggießmaschine dargestellt. Je ein Stopfenantrieb 2 wird mittels eines Manipulators 15 vom Ablagebereich 10 zum Rüstbereich 11 transportiert und dort über den Hubzug 17 des Manipulators 15 auf den Gießverteiler 1 herabgelassen und daran montiert. Das Herablassen des Multi-Stopfenantriebs 2 mittels des Hubzugs 17 ist in Fig 5 dargestellt. Hier ist der Manipulator 15 über Schienen 13 parallel zu Gießbühne 16 verfahrbar. Die Verfahrrichtungen des Manipulators 15 und des Hubzugs 17 sind durch Pfeile dargestellt. In Fig 5 sind ebenfalls die am Multi-Stopfenantrieb 2 befestigten Stopfen 5 dargestellt. Der Stopfen 5 wird über eine Schraubenverbindung 18 mit einem Stopfenantrieb verbunden (siehe auch Fig 2).

Das Aufsetzen des Gießverteilers 1 auf den Verteilerwagen 12 durch einen Kran (siehe Fig 8, Bezugszeichen 19) ist nicht gesondert dargestellt. Ebenfalls nicht dargestellt sind das Herstellen von elektrischen Verbindungen zwischen der Steuerung der Stranggießmaschine und dem Multi-Stopfenantrieb 2, das Aufheizen des Gießverteiler 1 über Brenner und das Befüllen des Gießverteilers 1 mit flüssigen Stahl, z.B. über einen Pfannendrehturm.

In Fig 7 ist der Verteilerwagen 12 mit dem darauf montierten Gießverteiler 1 in der Parkposition durchgezogen und in der Gießposition strichliert dargestellt. Das Verfahren des Verteilerwagens 12 auf Schienen 13 ist wiederum durch einen Pfeil symbolisiert. In der Gießposition sind die Kokillen 14a...14d der mehrsträngigen Stranggießmaschine 100 dargestellt.

Das Öffnen eines Stopfens 5 des Multi-Stopfenantriebs 2 ist in Fig 2 dargestellt. Dadurch wird der Gießbetrieb der mehrsträngigen Stranggießmaschine gestartet.

Die Schritte zur Durchführung des Verfahrens zum Stoppen des Gießbetriebs einer mehrsträngigen Stranggießmaschine sind ebenfalls bereits aus den Fig 4-7 bekannt, mit der Ausnahme, dass das Verfahren nach Anspruch 6 weitgehend in umgekehrter Richtung zum Verfahren nach Anspruch 1 abläuft.

In Fig 8 ist schließlich eine Ausführungsform einer erfindungsgemäßen mehrsträngigen Stranggießmaschine 100 dargestellt. Auf der nicht gesondert dargestellten Gießbühne befindet sich der Ablagebereich 10 für den Multi-Stopfenantrieb 2 und der Rüstbereich 11 für den Gießverteiler 1. Der Multi-Stopfenantrieb 2 wird mittels des Manipulators 15 und des Hubzugs 17 vom Ablagebereich 10 angehoben, in den Rüstbereich 11 transportiert und dort auf den Gießverteiler aufgesetzt und montiert. Dazu ist der Manipulator durch den Verfahrantrieb 15a auf den Schienen 13 verfahrbar. Der Gießverteiler 1 mit dem Multi-Stopfenantrieb 2 wird dann mittels des als Hallenkran ausgebildeten Krans 19 vom Rüstbereich 11 abgehoben und auf den Verteilerwagen 12 aufgesetzt. Der Verteilerwagen 12 kann dann auf weiteren Schienen 13 von der Parkposition in die strichliert dargestellte Gießposition verfahren werden. Der Hallenkran weist eine Laufkatze 20 auf, sodass der Kran wie dargestellt von links nach rechts über die Laufkatze 20 und von oben nach unten über die seitlich angeordneten Schienen 13 in der Gießhalle verfahren werden kann.

### Bezugszeichenliste

- 1: Gießverteiler
- 2: Multi-Stopfenantrieb
- 3a...3d: Stopfenantrieb
- 4: Balken
- 5: Stopfen
- 6: Notbetätigung
- 7: Spanneinheit
- 8a,8b: Bolzen
- 9: Auslaufkanal
- 10: Ablagebereich
- 11: Rüstbereich
- 12: Verteilerwagen
- 13: Schiene
- 14a...14d: Kokille
- 15: Manipulator
- 15a: Verfahrantrieb
- 16: Gießbühne
- 17: Hubzug
- 18: Schraubenverbindung
- 19: Kran
- 20: Laufkatze

- 100: mehrsträngige Stranggießmaschine

## Patentansprüche

1. Verfahren zum Starten des Gießbetriebs einer mehrsträngigen Stranggießmaschine (100), insbesondere zum Gießen von Langprodukten aus Stahl, umfassend die Verfahrensschritte:
- Montieren eines Multi-Stopfenantriebs (2) nach Anspruch 10 an einen Gießverteiler (1), wobei sich der Gießverteiler in einem Rüstbereich (11), vorzugsweise auf einer Gießbühne, der Stranggießmaschine, befindet und der Multi-Stopfenantrieb (2) mehrere Stopfen (5) unabhängig voneinander Öffnen und Schließen kann;
- Befestigen von Stopfen (5) am Multi-Stopfenantrieb (2) ;
- Aufsetzen des Gießverteilers (1) auf einen Verteilerwagen (12), wobei sich der Verteilerwagen (12) in einer Parkposition auf der Gießbühne der Stranggießmaschine (100) befindet;
- Herstellen von elektrischen Verbindungen zwischen einer Steuerung der Stranggießmaschine (100) und dem Multi-Stopfenantrieb (2);
- Aufheizen des Gießverteilers (1);
- Verfahren des Verteilerwagens (12) in eine Gießposition;
- Befüllen des Gießverteilers (1);
- Öffnen von zumindest einen Auslaufkanal (9) aus dem Gießverteiler (1) durch das Bewegen eines Stopfens (5) des Multi-Stopfenantriebs (2), wodurch der Gießbetrieb der Stranggießmaschine (100) gestartet wird.

2. Verfahren nach Anspruch 1, **dadurch gekennzeichnet, dass** vor dem Montieren des Multi-Stopfenantriebs (2) an dem Gießverteiler (1) der Multi-Stopfenantrieb (2) von einer Ablageposition (10) zum Rüstbereich (11) transportiert wird.

3. Verfahren nach Anspruch 2, **dadurch gekennzeichnet, dass** das Transportieren des Multi-Stopfenantriebs (2) mittels eines, vorzugsweise parallel zur Gießbühne verfahrbaren, Manipulators (15) erfolgt.

4. Verfahren nach einem der vorhergehenden Ansprüche, **dadurch gekennzeichnet, dass** das Montieren des Multi-Stopfenantriebs (2) am Gießverteiler (1) mittels eines Manipulators erfolgt (15), der vorzugsweise auch zum Transportieren des Multi-Stopfenantriebs (2) geeignet ist.

5. Verfahren nach einem der vorhergehenden Ansprüche, **dadurch gekennzeichnet, dass** das Aufsetzen des Gießverteilers (1) auf den Verteilerwagen (12) mittels eines Krans (19) erfolgt.

6. Verfahren zum Stoppen des Gießbetriebs einer mehrsträngigen Stranggießmaschine (100), insbesondere zum Gießen von Langprodukten aus Stahl, wobei die Stranggießmaschine einen Gießverteiler (1) auf einem Verteilerwagen (12) und der Gießverteiler (1) einen Multi-Stopfenantrieb (2) nach Anspruch 10 mit mehreren Stopfen (5) aufweist, umfassend die Verfahrensschritte,:
- Schließen von zumindest einen Auslaufkanal (9) aus dem Gießverteiler (1) durch das Bewegen eines Stopfens (5) des Multi-Stopfenantriebs (2), sodass alle mit dem Multi-Stopfenantrieb (2) verbundenen Stopfen (5) geschlossen sind;
- Verfahren des Verteilerwagens (12) in eine Parkposition;
- Abkühlen des Gießverteilers (1);
- Lösen von elektrischen Verbindungen zwischen einer Steuerung der Stranggießmaschine (100) und dem Multi-Stopfenantrieb (2);
- Abheben des Gießverteilers (2) vom Verteilerwagen (12);
- Transportieren des Gießverteilers (1) in einen Rüstbereich (11) der Stranggießmaschine (100);
- Lösen der Stopfen (5) vom Multi-Stopfenantrieb (2); und
- Demontieren des Multi-Stopfenantriebs (2) vom Gießverteiler (1).

7. Verfahren nach Anspruch 6, **dadurch gekennzeichnet, dass** das Abheben des Gießverteilers (1) vom Verteilerwagen (12) und das Transportieren des Gießverteilers (1) in den Rüstbereich (11) mittels eines Krans (19) erfolgen.

8. Verfahren nach einem der Ansprüche 6 oder 7, **dadurch gekennzeichnet, dass** das Demontieren des Multi-Stopfenantriebs (2) vom Gießverteiler (1) mittels eines Manipulators (15) erfolgt.

9. Verfahren nach einem der Ansprüche 6 oder 8, **dadurch gekennzeichnet, dass** nach dem Demontieren des Multi-Stopfenantriebs (2) vom Gießverteiler (1) der Multi-Stopfenantrieb (2) mittels eines Manipulators (15) in einen Ablagebereich (10) transportiert wird.

10. Multi-Stopfenantrieb (2) zum Öffnen und Schließen mehrerer Stopfen (5), aufweisend:
- mehrere Stopfenantriebe (3a...3d) zum jeweils unabhängigen Öffnen und Schließen eines Stopfens (5);
- ein Verbindungselement, vorzugsweise ein Balken (4), auf dem die mehreren Stopfenantriebe (3a...3d) lösbar befestigt sind; und
- Befestigungsmittel (7, 8a,8b) zum Befestigen des Verbindungselements (4) an einem Gießverteiler (1).

11. Mehrsträngige Stranggießmaschine (100), insbesondere zum Gießen von Langprodukten aus Stahl, umfassend
- eine Gießbühne (16) mit mehreren Kokillen (14a...14d) zum Stranggießen von Strängen aus Stahl;
- einen Verteilerwagen (12), der auf der Gießbühne (16) zwischen einer Gießposition und einer Parkposition verfahrbar ist;
- einen Gießverteiler (1) und ein Multi-Stopfenantrieb (2) nach Anspruch 10, wobei der Multi-Stopfenantrieb (2) lösbar auf dem Gießverteiler (1) montiert werden kann;
- ein Rüstbereich (11) für den Gießverteiler (1) und ein Ablagebereich (10) für den Multi-Stopfenantrieb (2), wobei der Rüstbereich (11) und der Ablagebereich (10) vorzugsweise auf der Gießbühne (16) angeordnet sind;
- ein Manipulator (15) zum Transportieren des Multi-Stopfenantriebs (2) vom Ablagebereich (10) in den Rüstbereich (11) und vice versa;
- ein Kran (19) zum Aufsetzen und Abheben des Gießverteilers (1) vom Verteilerwagen (12); und
- eine Steuerung der Stranggießmaschine die mit dem Multi-Stopfenantrieb (2) verbunden werden kann.

12. Stranggießmaschine nach Anspruch 11, **dadurch gekennzeichnet, dass** der Manipulator (15) zum Montieren und Demontieren des Multi-Stopfenantriebs (2) ausgebildet ist.

13. Stranggießmaschine nach Anspruch 12, **dadurch gekennzeichnet, dass** Manipulator (15) zumindest eines aus der Gruppe
- einen Hubzug (17) zum Abheben und Absenken des Multi-Stopfenantriebs (2);
- eine Verfahreinrichtung (15a, 13) zum Verfahren des Manipulators (15) parallel zur Gießbühne (16);
aufweist.

## Claims

1. Method for starting the casting operation of a multi-strand continuous casting machine (100), in particular for casting long products from steel, comprising the steps of:
- mounting a multi-plug drive (2) according to Claim 10 on a tundish (1), wherein the tundish is in a setting-up area (11), preferably on a casting platform, of the continuous casting machine and the multi-plug drive can open and close a number of plugs (5) independently of one another;
- attaching plugs (5) to the multi-plug drive (2);
- placing the tundish (1) onto a tundish car (12), wherein the tundish car (12) is in a parking position on the casting platform of the continuous casting machine (100);
- establishing electrical connections between a control of the continuous casting machine (100) and the multi-plug drive (2);
- heating the tundish (1);
- displacing the tundish car (12) into a casting position;
- filling the tundish (1);
- opening at least one outlet channel (9) from the tundish (1) by moving a plug (5) of the multi-plug drive (2), whereby the casting operation of the continuous casting machine (100) is started.

2. Method according to Claim 1, **characterized in that**, before mounting the multi-plug drive (2) on the tundish (1), the multi-plug drive (2) is transported from a storage position (10) to the setting-up area (11).

3. Method according to Claim 2, **characterized in that** the transporting of the multi-plug drive (2) is performed by means of a manipulator (15), which is preferably displaceable parallel to the casting platform.

4. Method according to one of the preceding claims, **characterized in that** the mounting of the multi-plug drive (2) on the tundish (1) is performed by means of a manipulator (15), which is preferably also suitable for transporting the multi-plug drive (2).

5. Method according to one of the preceding claims, **characterized in that** the placing of the tundish (1) on the tundish car (12) is performed by means of a crane (19).

6. Method for stopping the casting operation of a multi-strand continuous casting machine (100), in particular for casting long products from steel, wherein the continuous casting machine has a tundish (1) on a tundish car (12) and the tundish (1) has a multi-plug drive (2) according to Claim 10 with a number of plugs (5), comprising the method steps of:
- closing at least one outlet channel (9) from the tundish (1) by moving a plug (5) of the multi-plug drive (2), so that all plugs (5) connected to the multi-plug drive (2) are closed;
- displacing the tundish car (12) into a parking position;
- cooling the tundish (1);
- disconnecting electrical connections between a control of the continuous casting machine (100) and the multi-plug drive (2);
- lifting off the tundish (2) from the tundish car (12);
- transporting the tundish (1) into a setting-up area (11) of the continuous casting machine (100);
- detaching the plug (5) from the multi-plug drive (2); and
- demounting the multi-plug drive (2) from the tundish (1).

7. Method according to Claim 6, **characterized in that** the lifting off of the tundish (1) from the tundish car (12) and the transporting of the tundish (1) into the setting-up area (11) are performed by means of a crane (19).

8. Method according to either of Claims 6 and 7, **characterized in that** the demounting of the multi-plug drive (2) from the tundish (1) is performed by means of a manipulator (15).

9. Method according to one of Claims 6 or 8, **characterized in that**, after demounting the multi-plug drive (2) from the tundish (1), the multi-plug drive (2) is transported into a storage area (10) by means of a manipulator (15).

10. Multi-plug drive (2) for opening and closing a number of plugs (5), comprising:
- a number of plug drives (3a...3d) for opening and closing a plug (5) independently in each case;
- a connecting element, preferably a beam (4), on which the number of plug drives (3a...3d) are releasably attached; and
- fastening means (7, 8a, 8b) for fastening the connecting element (4) on a tundish (1).

11. Multi-strand continuous casting machine (100), in particular for casting long productrs from steel, comprising
- a casting platform (16) with a number of moulds (14a...14d) for the continuous casting of strands from steel;
- a tundish car (12), which is displaceable on the casting platform (16) between a casting position and a parking position;
- a tundish (1) and a multi-plug drive (2) according to Claim 10, wherein the multi-plug drive (2) can be detachably mounted on the tundish (1);
- a setting-up area (11) for the tundish (1) and a storage area (10) for the multi-plug drive (2), wherein the setting-up area (11) and the storage area (10) are preferably arranged on the casting platform (16);
- a manipulator (15) for transporting the multi-plug drive (2) from the storage area (10) into the setting-up area (11) and vice versa;
- a crane (19) for placing on and lifting off the tundish (1) from the tundish car (12); and
- a control of the continuous casting machine, which can be connected to the multi-plug drive (2).

12. Continuous casting machine according to Claim 11, **characterized in that** the manipulator (15) is designed for mounting and demounting the multi-plug drive (2).

13. Continuous casting machine according to Claim 12, **characterized in that** the manipulator (15) has at least one from the group
- a hoist (17) for lifting off and lowering the multi-plug drive (2);
- a displacing device (15a, 13) for displacing the manipulator (15) parallel to the casting platform (16).

## Revendications

1. Procédé de démarrage de l'opération de coulée d'une machine de coulée continue à plusieurs lignes (100), notamment pour la coulée de produits longs en acier, comprenant les étapes de procédé :
- monter un entraînement multi-quenouilles (2) selon la revendication 10 sur un répartiteur de coulée (1), le répartiteur de coulée se trouvant dans une zone de pont (11), de préférence sur une plate-forme de coulée, de la machine de coulée continue, et l'entraînement multi-quenouilles (2) pouvant ouvrir et fermer plusieurs quenouilles (5) indépendamment les unes des autres ;
- fixer des quenouilles (5) sur l'entraînement multi-quenouilles (2) ;
- placer le répartiteur de coulée (1) sur un chariot de répartiteur (12), le chariot de répartiteur (12) se trouvant dans une position de stationnement sur la plate-forme de coulée de la machine de coulée continue (100) ;
- établir des connexions électriques entre une commande de la machine de coulée continue (100) et l'entraînement multi-quenouilles (2) ;
- chauffer le répartiteur de coulée (1) ;
- déplacer le chariot de répartiteur (12) dans une position de coulée ;
- remplir le répartiteur de coulée (1) ;
- ouvrir au moins un canal de décharge (9) du répartiteur de coulée (1) en déplaçant une quenouille (5) de l'entraînement multi-quenouilles (2), ce qui démarre l'opération de coulée de la machine de coulée continue (100).

2. Procédé selon la revendication 1, **caractérisé en ce que**, avant le montage de l'entraînement multi-quenouilles (2) sur le répartiteur de coulée (1), l'entraînement multi-quenouilles (2) est transporté d'une position de repos (10) vers la zone de pont (11).

3. Procédé selon la revendication 2, **caractérisé en ce que** le transport de l'entraînement multi-quenouilles (2) s'effectue au moyen d'un manipulateur (15), de préférence déplaçable parallèlement à la plate-forme de coulée.

4. Procédé selon l'une des revendications précédentes, **caractérisé en ce que** le montage de l'entraînement multi-quenouilles (2) sur le répartiteur de coulée (1) s'effectue au moyen d'un manipulateur (15) qui est, de préférence, également approprié pour le transport de l'entraînement multi-quenouilles (2).

5. Procédé selon l'une des revendications précédentes, **caractérisé en ce que** le placement du répartiteur de coulée (1) sur le chariot de répartiteur (12) s'effectue au moyen d'une grue (19).

6. Procédé d'arrêt de l'opération de coulée d'une machine de coulée continue à plusieurs lignes (100), notamment pour la coulée de produits longs en acier, la machine de coulée continue comprenant un répartiteur de coulée (1) sur un chariot de répartiteur (12) et le répartiteur de coulée (1) comprenant un entraînement multi-quenouilles (2) selon la revendication 10 comprenant plusieurs quenouilles (5), comprenant les étapes de procédé :
- fermer au moins un canal de décharge (9) du répartiteur de coulée (1) en déplaçant une quenouille (5) de l'entraînement multi-quenouilles (2), de façon que toutes les quenouilles (5) reliées à l'entraînement multi-quenouilles (2) soient fermées ;
- déplacer le chariot de répartiteur (12) dans une position de stationnement ;
- refroidir le répartiteur de coulée (1) ;
- débrancher les connexions électriques entre une commande de la machine de coulée continue (100) et l'entraînement multi-quenouilles (2) ;
- enlever le répartiteur de coulée (2) du chariot de répartiteur (12) ;
- transporter le répartiteur de coulée (1) dans une zone de pont (11) de la machine de coulée continue (100) ;
- détacher les quenouilles (5) de l'entraînement multi-quenouilles (2) ; et
- démonter l'entraînement multi-quenouilles (2) du répartiteur de coulée (1).

7. Procédé selon la revendication 6, **caractérisé en ce que** l'enlèvement du répartiteur de coulée (1) du chariot de répartiteur (12) et le transport du répartiteur de coulée (1) dans la zone de pont (11) s'effectuent au moyen d'une grue (19).

8. Procédé selon l'une des revendications 6 ou 7, **caractérisé en ce que** le démontage de l'entraînement multi-quenouilles (2) du répartiteur de coulée (1) s'effectue au moyen d'un manipulateur (15).

9. Procédé selon l'une des revendications 6 ou 8, **caractérisé en ce que**, après le démontage de l'entraînement multi-quenouilles (2) du répartiteur de coulée (1), l'entraînement multi-quenouilles (2) est transporté dans une zone de repos (10) au moyen d'un manipulateur (15).

10. Entraînement multi-quenouilles (2) pour l'ouverture et la fermeture de plusieurs quenouilles (5), comprenant :
- plusieurs entraînements de quenouille (3a...3d) permettant chacun l'ouverture et la fermeture indépendantes d'une quenouille (5) ;
- un élément de liaison, de préférence une poutre (4), sur laquelle les plusieurs entraînements de quenouille (3a...3d) sont fixés de manière détachable ; et
- des moyens de fixation (7, 8a, 8b) permettant de fixer l'élément de liaison (4) sur un répartiteur de coulée (1).

11. Machine de coulée continue à plusieurs lignes (100), notamment pour la coulée de produits longs en acier, comprenant
- une plate-forme de coulée (16) comprenant plusieurs lingotières (14a...14d) pour la coulée continue de barres en acier ;
- un chariot de répartiteur (12) qui peut être déplacé entre une position de coulée et une position de stationnement sur la plate-forme de coulée (16) ;
- un répartiteur de coulée (1) et un entraînement multi-quenouilles (2) selon la revendication 10, l'entraînement multi-quenouilles (2) pouvant être monté sur le répartiteur de coulée (1) de manière amovible ;
- une zone de pont (11) pour le répartiteur de coulée (1) et une zone de repos (10) pour l'entraînement multi-quenouilles (2), la zone de pont (11) et la zone de repos (10) étant situées de préférence sur la plate-forme de coulée (16) ;
- un manipulateur (15) pour le transport de l'entraînement multi-quenouilles (2) de la zone de repos (10) dans la zone de pont (11) et réciproquement ;
- une grue (19) pour le placement et l'enlèvement du répartiteur de coulée (1) du chariot de répartiteur (12) ; et
- une commande de la machine de coulée continue qui peut être connectée à l'entraînement multi-quenouilles (2).

12. Machine de coulée continue selon la revendication 11, **caractérisée en ce que** le manipulateur (15) est conçu pour le montage et le démontage de l'entraînement multi-quenouilles (2).

13. Machine de coulée continue selon la revendication 12, **caractérisée en ce que** le manipulateur (15) comprend au moins un dispositif du groupe comprenant
- un palan (17) permettant de lever et de baisser l'entraînement multi-quenouilles (2) ;
- un dispositif de déplacement (15a, 13) permettant de déplacer le manipulateur (15) parallèlement à la plate-forme de coulée (16).
